# EUROPÄISCHE PATENTSCHRIFT

(11) **EP 1 834 042 B1**
(45) Veröffentlichungstag und Bekanntmachung des Hinweises auf die Patenterteilung: **14.10.2009**
(21) Anmeldenummer: 05774088.8
(22) Anmeldetag: 11.08.2005
(51) Int. Cl.: E01B 29/06

(54) **MASCHINE ZUR ERNEUERUNG EINES GLEISES**
MACHINE FOR RENOVATION OF A TRACK
MACHINE SERVANT A REMETTRE EN ETAT UNE VOIE FERREE

(30) Priorität: 27.08.2004 CH 141004
(43) Veröffentlichungstag der Anmeldung: 19.09.2007
(73) Patentinhaber: Matisa Materiel Industriel S.A., 1023 Crissier-Lausanne (CH)
(72) Erfinder: GANZ, Jörg, CH-1163 Etoy (CH)
(86) Internationale Anmeldenummer: PCT/IB2005/002614
(87) Internationale Veröffentlichungsnummer: WO 2006/021878

(56) Entgegenhaltungen:
- DE-A1- 2 924 840
- US-A- 4 261 264

## Beschreibung

Die Erfindung betrifft eine Maschine zur Erneuerung eines aus Schienen und Schwellen gebildeten Gleises, bestehend aus einer Anzahl miteinander gekuppelter Arbeitswagen und mit diesen verbundenen Kranschienen, auf denen ein Kranfahrwerke sowie Vorrichtungen zum Schwellentransport aufweisender Portalkran mit einem Kranrahmen in einer Maschinenlängsrichtung verfahrbar ist.

Eine derartige Maschine ist beispielsweise durch US 4 275 659 bekannt. Der Portalkran ist unabhängig von der kontinuierlichen Arbeitsvorfahrt der Maschine auf den Kranschienen verfahrbar, um Neuschwellen zu einer Transporteinrichtung zu befördern.

Die Aufgabe der vorliegenden Erfindung liegt nun in der Schaffung einer Maschine der gattungsgemäßen Art, die auch in eingeschränkten Lichtraumprofilen problemlos einsetzbar ist.

Erfindungsgemäß wird diese Aufgabe mit einer Maschine der eingangs genannten Art durch die im Kennzeichen von Anspruch 1 bzw. 6 angeführten Merkmale gelöst.

Mit einer derartigen Ausbildung des Portalkranes kann dieser auch bei querliegenden Schwellen problemlos an diesen vorbeigefahren werden. Für die Überstellfahrt der Maschine ist der Portalkran mit einem Minimum an Umrüstarbeiten in eine reduzierte Breite überstellbar.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
Fig. 1, 2 und 3 je einen vorderen, mittleren bzw. hinteren Abschnitt einer aus mehreren Arbeitswagen zusammengesetzten Maschine zur Erneuerung eines Gleises in Seitenansicht,
Fig. 4 und 5 eine vergrößerte Darstellung eines Portalkranes in einer Seitenansicht bzw. Draufsicht, und
Fig. 6 und 7 je eine schematische Darstellung einer weiteren Ausführungsvariante.

Eine in den Fig. 1 bis 3 ersichtliche Maschine 1, auch als Gleisumbauzug bezeichnet, setzt sich aus einer Vielzahl von miteinander gekuppelten Arbeitswagen 2 zusammen, die über Schienenfahrwerke 3 in einer Arbeitsrichtung 4 auf einem Gleis 5 verfahrbar sind. Auf einem vorderen Ende der Maschine 1 sind Neuschwellen 6 gelagert, die durch einen Portalkran 7 zu einem Übergabeende 8 eines in Maschinenlängsrichtung verlaufenden Neuschwellenförderers 9 transportierbar sind. Der einen Fahrantrieb 10 aufweisende Portalkran 7 ist mittels vier Kranfahrwerken 12 (Fig. 5.) auf zwei in einer Spurweite S voneinander distanzierten und mit den Arbeitswagen 2 verbundenen Kranschienen 11 in Maschinenlängsrichtung verfahrbar.

Wie insbesondere auch in den Fig. 4 und 5 ersichtlich, sind die Kranfahrwerke 12 des Portalkranes 7 jeweils an einem Rahmenende 25 durch Fahrwerkstützen 13 mit einem Kranrahmen 14 verbunden. Bezüglich der Maschinenlängsrichtung befinden sich zwischen den Fahrwerkstützen 13 durch Antriebe 15 höhenverstellbare und um eine vertikale Achse 18 verdrehbare Vorrichtungen 16 zum Transport der Neuschwellen 6 bzw. von Altschwellen 17.

Im Bereich des Übergabeendes 8 des Neuschwellenförderers 9 sind die beiden Kranschienen 11 durch Antriebe 20 normal zur Maschinenlängsrichtung querverschiebbar auf einem Wagenrahmen 19 des zugeordneten Arbeitswagens 2 gelagert. Eine Länge L der beiden querverschiebbar gelagerten Kranschienen 11 entspricht wenigstens einer in Maschinenlängsrichtung verlaufenden Distanz der beiden jeweils an einem Rahmenende 25 des Kranrahmens 14 angeordneten Kranfahrwerke 12 zueinander. Die an die querverschiebbaren Kranschienen 11 anschließenden Kranschienen 11 sind unbeweglich mit dem jeweiligen Wagenrahmen 19 verbunden. Eine aus einem Hydraulikantrieb gebildete Abstoßverrichtung 29 dient zur Vorfahrtbeschleunigung des Portalkranes 7 in einer Transportrichtung 22 der Neuschwellen 6.

Von den insgesamt vier Kranfahrwerken 12 sind lediglich die beiden - in Transportrichtung 22 - vorderen Kranfahrwerke 12 bezüglich deren Spurweite (S) veränderbar ausgebildet. Dazu sind die beiden vorderen Fahrwerkstützen 13 am Kranrahmen 14 querverschiebbar gelagert und je mit einem Verschiebeantrieb 23 verbunden.

Während der Überstellfahrt der Maschine 1 zur Baustelle sind die beiden querverschiebbaren Kranschienen 11 und die beiden querverstellbaren Kranfahrwerke 12 in einem der Spurweite der unbeweglichen Kranschienen 11 entsprechenden Abstand voneinander distanziert. Diese Spurweite ist kleiner als die Länge der Neuschwellen 6. Sobald die Baustelle erreicht ist, werden die Antriebe 20 zur Querverschiebung der beweglichen Kranschienen 11 und die Verschiebeantriebe 23 zur Querverschiebung der vorderen Kranfahrwerke 12 beaufschlagt. Die somit erweiterte Spurweite S ist geringfügig größer als die Länge der Neuschwellen 6. Damit kann der Portalkran 7 nach Ablage der in die Querlage gedrehten Neuschwellen 6 auf das Übergabeende 8 des Neuschwellenförderers 9 ungehindert - entgegen der Transportrichtung 22 - zur Ablage der aufgenommenen Altschwellen 17 und erneuten Aufnahme von Neuschwellen 6 zurückverfahren werden. Diese Rückfahrt wird beendet, sobald die querbeweglichen Kranfahrwerke 12 ein hinteres Ende 24 der beweglichen Kranschienen 11 erreicht haben. Während der gesamten Vor- und Rückfahrt des Portalkranes 7 befinden sich die nicht beweglichen Kranfahrwerke 12 auf den unverschiebbaren Kranschienen 11. Auf diesen sind weitere Portalkräne 28 für den Schwellentransport verfahrbar.

Gemäß einer in Fig. 6 und 7 schematisch dargestellten Ausführungsvariante eines Portalkranes 7 weisen die - bezüglich der Transportrichtung 22 - vorderen Fahrwerkstützen 13 eine in einer Ebene E verlaufende Kröpfung 26 auf. Diese ist durch einen Antrieb 27 in einem Winkel α von 90° relativ zum Kranrahmen 14 und Kranfahrwerk 12 verdrehbar ausgebildet. Auf diese Weise kann - ohne Querverschiebung der Kranfahrwerke 12 und der Kranschienen 11 - ein im Querschnitt des Portalkranes 7 breiterer Bereich geschaffen werden, der trotz der breiten Neuschwellen 6 eine ungehinderte Hin- und Herfahrt des Portalkranes 7 ermöglicht. Dazu ist lediglich ein Verdrehen der im Bereich des Übergabeendes 8 des Neuschwellenförderers 9 positionierten Kröpfung 26 von der in strichpunktierten Linien dargestellten Überstellposition in eine Arbeitsposition erforderlich.

## Patentansprüche

1. Maschine (1) zur Erneuerung eines aus Schienen und Schwellen gebildeten Gleises (5), bestehend aus einer Anzahl miteinander gekuppelter Arbeitswagen (2) und mit diesen verbundenen Kranschienen (11), auf denen ein Kranfahrwerke (12) sowie Vorrichtungen (16) zum Schwellentransport aufweisender Portalkran (7) mit einem Kranrahmen (14) in einer Maschinenlängsrichtung verfahrbar ist, **dadurch gekennzeichnet, dass** zwei in einer Maschinenquerrichtung unter Bildung einer Spurweite (S) voneinander distanzierte Kranfahrwerke (12) des Portalkranes (7) durch einen Verschiebeantrieb (23) zur Veränderung der Spurweite (S) relativ zum Kranrahmen (14) verschiebbar ausgebildet sind.

2. Maschine nach Anspruch 1, **dadurch gekennzeichnet, dass** zwei in Maschinenquerrichtung einander gegenüberliegende Kranschienen (11) durch Antriebe (20) relativ zu einem Wagenrahmen (19) in Maschinenquerrichtung verschiebbar gelagert sind.

3. Maschine nach Anspruch 2, **dadurch gekennzeichnet, dass** zwischen den beiden querverschiebbar gelagerten Kranschienen (11) ein Übergabeende (8) eines zum Transport von Neuschwellen (6) vorgesehenen und in Maschinenlängsrichtung verlaufenden Neuschwellenförderers (9) vorgesehen ist.

4. Maschine nach einem der Ansprüche 2 oder 3, **dadurch gekennzeichnet, dass** die Länge (L) der beiden querverschiebbar gelagerten Kranschienen (11) wenigstens einer in Maschinenlängsrichtung verlaufenden Distanz der beiden jeweils an einem Rahmenende (25) des Kranrahmens (14) angeordneten Kranfahrwerke (12) zueinander entspricht.

5. Maschine nach einem der Ansprüche 1 bis 4, **dadurch gekennzeichnet, dass** von den insgesamt vier Kranfahrwerken (12) lediglich die beiden - in einer Transportrichtung (22) der Neuschwellen (6) - vorderen Kranfahrwerke (12) bezüglich deren Spurweite (S) veränderbar ausgebildet sind.

6. Maschine (1) zur Erneuerung eines aus Schienen und Schwellen gebildeten Gleises (5), bestehend aus einer Anzahl miteinander gekuppelter Arbeitswagen (2) und mit diesen verbundenen Kranschienen (11), auf denen ein Kranfahrwerke (12) sowie Vorrichtungen (16) zum Schwellentransport aufweisender Portalkran (7) mit einem Kranrahmen (14) in einer Maschinenlängsrichtung verfahrbar ist, **dadurch gekennzeichnet, dass** eine mit dem Kranrahmen (14) und dem Kranfahrwerk (12) verbundene Fahrwerkstütze (13) eine in einer Ebene (E) verlaufende Kröpfung (26) aufweist, die durch einen Antrieb (27) in einem Winkel α von 90° relativ zum Kranrahmen (14) und Kranfahrwerk (12) verdrehbar ausgebildet ist.

## Claims

1. A machine (1) for renewing a track (5) formed from rails and sleepers, comprising a number of work wagons (2), which are coupled to one another, and crane rails (11), which are connected to the work wagons and on which a gantry crane (7) which has traveling gears (12), sleeper-transporting apparatuses (16) and a crane frame (14) can be displaced in a longitudinal direction of the machine, **characterized in that** two traveling gears (12) of the gantry crane (7) which are spaced apart from one another in a transverse direction of the machine to form a gauge (S) are designed such that they can be displaced relative to the crane frame (14) by a displacement drive (23) in order to change the gauge (S).

2. The machine as claimed in claim 1, **characterized in that** two crane rails (11) which are located opposite one another in the transverse direction of the machine are mounted such that they can be displaced by drives (20) in the transverse direction of the machine relative to a wagon frame (19).

3. The machine as claimed in claim 2, **characterized in that** a transfer end (8) of a new-sleeper conveyor (9), which is provided for transporting new sleepers (6) and runs in the longitudinal direction of the machine, is provided between the two transversely displaceably mounted crane rails (11).

4. The machine as claimed in either of claims 2 and 3, **characterized in that** the length (L) of the two transversely displaceably mounted crane rails (11) corresponds at least to a distance which runs in the longitudinal direction of the machine between the two traveling gears (12) each arranged at one end (25) of the crane frame (14).

5. The machine as claimed in one of claims 1 to 4, **characterized in that**, of the total of four traveling gears (12), it is only the two front traveling gears (12) - as seen in a transporting direction (22) of the new sleepers (6) - which are designed so as to be capable of being changed in respect of their gauge (S).

6. A machine (1) for renewing a track (5) formed from rails and sleepers, comprising a number of work wagons (2), which are coupled to one another, and crane rails (11), which are connected to the work wagons and on which a gantry crane (7) which has traveling gears (12), sleeper-transporting apparatuses (16) and a crane frame (14) can be displaced in a longitudinal direction of the machine, **characterized in that** a traveling-gear support (13), which is connected to the crane frame (14) and the traveling gear (12), has an angled portion (26) which runs along a plane (E) and is designed such that it can be rotated by a drive (27) at an angle α of 90° relative to the crane frame (14) and traveling gear (12).

## Revendications

1. Machine (1) de renouvellement d'une voie (5) formée de rails et de traverses, constituée d'un certain nombre de wagons de travail (2) accouplés les uns aux autres et de rails de grue (11) connectés à ceux-ci, sur lesquels une grue à portique (7) avec un châssis de grue (14), présentant des mécanismes de roulement de grue (12) ainsi que des dispositifs (16) pour le transport de traverses, peut être déplacée dans une direction longitudinale de la machine, **caractérisée en ce que** deux mécanismes de roulement de grue (12) de la grue à portique (7) espacés l'un de l'autre dans une direction transversale de la machine en formant un écartement des roues (S) sont réalisés de manière déplaçable par un entraînement de déplacement (23) pour modifier l'écartement des roues (S) par rapport au châssis de grue (14).

2. Machine selon la revendication 1, **caractérisée en ce que** deux rails de grue (11) opposés l'un à l'autre dans la direction transversale de la machine sont montés de manière déplaçable dans la direction transversale de la machine par des entraînements (20) par rapport à un châssis de wagon (19).

3. Machine selon la revendication 2, **caractérisée en ce qu'**entre les deux rails de grue (11) montés de manière déplaçable transversalement, est prévue une extrémité de transfert (8) d'un transporteur de traverses neuves (9) prévu pour le transport de traverses neuves (6) et s'étendant dans la direction longitudinale de la machine.

4. Machine selon l'une quelconque des revendications 2 ou 3, **caractérisée en ce que** la longueur (L) des deux rails de grue (11) montés de manière déplaçable transversalement correspond au moins à une distance s'étendant dans la direction longitudinale de la machine des deux mécanismes de roulement de grue (12) disposés à chaque fois sur une extrémité de châssis (25) du châssis de grue (14).

5. Machine selon l'une quelconque des revendications 1 à 4, **caractérisée en ce que** sur la totalité de quatre mécanismes de roulement de grue (12), seulement les deux mécanismes de roulement de grue (12) avant - vus dans la direction de transport (22) des traverses neuves (6) - sont réalisés de manière variable par rapport à leur écartement de roues (S).

6. Machine (1) de renouvellement d'une voie (5) formée de rails et de traverses, constituée d'un certain nombre de wagons de travail (2) accouplés les uns aux autres et de rails de grue (11) connectés à ceux-ci, sur lesquels une grue à portique (7) avec un châssis de grue (14), présentant des mécanismes de roulement de grue (12) ainsi que des dispositifs (16) pour le transport de traverses, peut être déplacée dans une direction longitudinale de la machine, **caractérisée en ce qu'**un support (13) de mécanismes de roulement connecté au châssis de grue (14) et au mécanisme de roulement de grue (12) présente un coude (26) s'étendant dans un plan (E), qui est réalisé de manière à pouvoir tourner par un entraînement (27) suivant un angle α de 90° par rapport au châssis de grue (14) et au mécanisme de roulement (12) de grue.
